# EUROPÄISCHE PATENTSCHRIFT

(11) **EP 0 965 449 B1**
(45) Veröffentlichungstag und Bekanntmachung des Hinweises auf die Patenterteilung: **14.08.2002**
(21) Anmeldenummer: 99111469.5
(22) Anmeldetag: 12.06.1999
(51) Int. Cl.: B41F 31/04, B41F 31/08

(54) **Keilfarbkasten**
Wedge ink duct
Bac d'encrage à coins

(30) Priorität: 16.06.1998 DE 19826817
(43) Veröffentlichungstag der Anmeldung: 22.12.1999
(73) Patentinhaber: Koenig & Bauer Aktiengesellschaft, 97080 Würzburg (DE)
(72) Erfinder: Thieme, Torsten, 01445 Radebeul (DE)

(56) Entgegenhaltungen:
- EP-A- 0 022 912
- CH-A- 649 954
- DE-A- 2 816 881
- DE-A- 4 339 939
- DE-A- 19 640 775
- DE-U- 1 944 832

## Beschreibung

Die Erfindung betrifft einen Keilfarbkasten für Druckmaschinen.

Bei Bogenoffsetdruckmaschinen befindet sich der pastöse Farbvorrat der einzelnen Drucktürme in einem längs des Duktors anliegenden Keilfarbkasten mit zonenweise einstellbaren Farbdosierelementen. Die Dosierelemente bilden zum Duktor einen Einlaufspalt, durch den die Farbaufgabe reguliert wird. Bei der Vorbereitung zum Druck wird der Farbkasten der Maschine mit einem Farbvorrat befüllt. In der Regel ist die notwendige Menge nicht ermittelbar, so daß meist eine größere Farbmenge eingefüllt wird als benötigt. Während bei einem Farbwechsel das Waschen der Farbwerkswalzen und evtl. des Duktors weitestgehend automatisiert abläuft, erfolgt die Reinigung des Farbkastens immer noch manuell. Der Drucker spachtelt dabei die Restfarbe aus dem Farbkasten (EP 05 84 523 A1).

Für einen schnelleren Wechsel der Druckfarbe sind kastenförmige Einsätze für Farbkästen bekannt (DE 43 15 595). Die Einsätze werden in der Regel in den Farbkasten eingesetzt oder eingehängt und vom Eigengewicht in ihrer Position gehalten.
Nachteilig ist, daß im Druckbetrieb Farbe unter den Boden des Einsatzes gelangen und diesen unterwandern kann. Das Ziel des verringerten Reinigungsaufwandes wird so in Frage gestellt. Der Einsatz läuft außerdem Gefahr, durch hydrodynamische Kräfte ausgehoben zu werden.
Ein weiteres Manko dieser Farbkasteneinsätze ist das notwendige Spiel zum Duktor, welches ein unerwünschtes Lecken der Farbe bedingt.

*Zum Vermeiden dieses Nachteiles wurde in der DE 196 40 775 A1 vorgeschlagen, einen derartigen Farbkasteneinsatz so auszugestalten, dass dieser in umfassend gegenüber dem Keilfarbkasten abgedichtet ist. Dazu werden verschiedene Dichtprofile verwendet.*

Zur Vermeidung des Reinigungsaufwandes sind auch Farbkästen mit verringertem Farbvorrat bekannt. Die DE 43 39 939 C2 beschreibt eine Lösung zur Schaffung eines solchen minimal notwendigen Farbvolumens. Hierbei wird die Farbe unter dosierbarem Druck über Zuführungskanäle in den Farbvorratsraum eines sich längs der Farbkastenwalze erstreckenden, den Vorratsraum begrenzenden Elementes eingeleitet, wobei die Stirnfläche des Elementes in einem definierten Rücklaufspaltabstand zur Farbwalze einstellbar ist.
Nachteilig an dieser Lösung ist der große Befestigungsaufwand, der zur Gewährleistung der Dichtheit bei höheren Drücken betrieben werden muß und so auch eine optionale Nutzung erschwert. Bei einem Farbwechsel bietet die schlecht zugängliche Vorrichtung keine Zeitvorteile beim Reinigungsvorgang. Ein besonderes Problem ist dabei die sich in den Zuleitungen befindliche Restfarbe.

*Bei einer aus der DE 28 16 881 A1 bekannten Lösung wird auf einen Farbkasten ganz verzichtet und eine sich entlang der Farbkastenwalze erstreckende Farbschiene angeordnet. Die Farbe wird über in der Farbschiene angeordnete Farbleitkanäle auf die Oberfläche der Farbkastenwalze gebracht und dort auf einzelne Abschnitte verteilt, die eigene Pumpen aufweisen. Zur Farbversorgung sind die Zuführkanäle über Leitungen mit einer zentralen Verteilerkammer verbunden.*

Aufgabe der Erfindung ist, die Schaffung eines leicht zu reinigenden Farbkastens. Erfindungsgemäß wird die Aufgabe durch beiden unabhängigen Ansprüche 1 und 5 gelöst. Nachfolgend wird die erfinderische Lösung an einem Ausführungsbeispiel näher erläutert.

Die Zeichnung zeigt einen Keilfarbkasten mit Einsatz.

Einer Duktorwalze 1 ist ein Unterteil 2 eines bekannten Keilfarbkastens zugeordnet, wobei am Unterteil 2 Farbdosierelemente 3 zur Einstellung eines Spaltes gegenüber der Duktorwalze 1 angeordnet sind. Auf das Unterteil 2 ist ein Farbkasteneinsatz 4 aufgesetzt und zwischen dem Unterteil 2 und der Unterseite 7 des Farbkasteneinsatzes ist zur Abdichtung eine Flachdichtung 5 angeordnet. Die Unterseite 7 des Farbkasteneinsatzes 4 ist über mindestens eine Befestigungsschraube 6 lösbar mit dem Unterteil 2 verbunden.

Mit der Unterseite 7 des Farbkasteneinsatzes 4 ist ein Farbverteilelement 8 fest verbunden. Das Farbverteilelement 8 weist eine in Wirkverbindung mit der Duktorwalze 1 stehende Stirnseite 9 auf. Nach einer ersten Variante berührt die Stirnseite 9 nicht die Duktorwalze 1, d. h. es besteht ein geringer Spalt und nach einer zweiten Variante (nicht dargestellt) berührt die Stirnseite 9 des Farbverteilelementes 8, beispielsweise über ein rotierendes Element; die Duktorwalze.

Die Stimseite 9 und die Farbdosierelemente 3 schließen in Verbindung mit der Unterseite 7 des Farbkasteneinsatzes 4 einen Farbvorratsraum 10 ein. An dem Farbverteilelement 8 ist ein Anschluß 11 für die Farbzufuhr zu dem Farbvorratsraum 10 angeordnet. Dieser Anschluss 11 ist mit einer Farbkartusche oder über eine Dosier- und Druckschaltereinheit mit einer Farbversorgungsanlage verbindbar. Am Farbkasteneinsatz 4 sind Griffe 12 angeordnet.

Bei einem Farbwechsel wird der Anschluss 11 des Farbverteilelementes 8 von der Farbversorgungsanlage bzw. von der Farbkartusche, wenn sie nicht Bestandteil des Farbkasteneinsatzes ist, getrennt, die Befestigungsschraube gelöst und der Farbkasteneinsatz 4 aus dem Keilfarbkasten herausgenommen. Nunmehr ist die herausgenommene Einheit außerhalb der Druckmaschine reinigbar, wobei auch der Farbvorratsraum leicht zugänglich ist.

Nach dem Entfernen des Farbkasteneinsatzes kann ein neuer Farbkasteneinsatz eingesetzt und angeschlossen werden. Eine Nachrüstung von Keilfarbkasten mit Farbkasteneinsätzen der beschriebenen Bauart ist problemlos möglich.

### Bezugszeichenaufstellung

- 1: Duktorwalze
- 2: Unterteil
- 3: Farbdosierelement
- 4: Farbkasteneinsatz
- 5: Flachdichtung
- 6: Befestigungsschraube
- 7: Unterseite
- 8: Farbverteilelement
- 9: Stirnseite
- 10: Farbvorratsraum
- 11: Anschluß
- 12: Griff

## Patentansprüche

1. Keilfarbkasten für Druckmaschinen mit einem mit Farbdosierelementen (3) zur Einstellung eines Spaltes gegenüber einer Duktorwalze (1) versehenem Unterteil (2) und einem mit einem Anschluß (11) für Druckfarbe ausgestattetem Farbverteilelement (8), wobei durch die im Abstand zur Duktorwalze (1) angeordnete Stirnseite (9) des Farbverteilelementes (8) und den Farbdosierelementen (3) ein unter Druck stehender Farbvorratsraum (10) gebildet wird,
**dadurch gekennzeichnet, dass**
dem Farbverteilelement (8) ein mit dem Unterteil (2) des Keilfarbkastens lösbar verbundener und entfernbarer Farbkasteneinsatz (4) fest verbunden zugeordnet ist und der Farbvorratsraum (10) durch die Unterseite (7) des Farbkasteneinsatzes (4), der mit im Abstand zur Duktorwalze (1) angeordneten Stirnseite (9) des Farbverteilelementes (8) und den Farbdosierelementen (3) gebildet wird.

2. Keilfarbkasten für Druckmaschinen nach Anspruch 1, **dadurch gekennzeichnet, dass** der Anschluss (11) für Druckfarbe mit einer Farbkartusche verbindbar ist.

3. Keilfarbkasten für Druckmaschinen nach Anspruch 1, **dadurch gekennzeichnet, dass** der Anschluss (11) für Druckfarbe über einen Druckschalter mit einer Farbversorgungsanlage verbunden ist.

4. Keilfarbkasten für Druckmaschinen nach Anspruch 1, **dadurch gekennzeichnet, dass** zwischen dem Farbkasteneinsatz (4) und dem Unterteil (2) des Keilfarbkastens eine Flachdichtung (5) angeordnet ist.

5. Keilfarbkasten für Druckmaschinen mit einem mit Farbdosierelementen (3) zur Einstellung eines Spaltes gegenüber einer Duktorwalze (1) versehenen Unterteil (2) und einem mit einem Anschluß (11) für Druckfarbe ausgestattetem Farbverteilelement (8), wobei die Stirnseite (9) des Farbverteilelementes (8) mit den Farbdosierelementen (3) einen unter Druck stehenden Farbvorratsraum (10) bildet,
**dadurch gekennzeichnet, dass**
dem Farbverteilelement (8) ein mit dem Unterteil (2) des Keilfarbkastens lösbar verbundener und entfernbarer Farbkasteneinsatz (4) fest verbunden zugeordnet ist und der Farbvorratsraum (10) durch die Unterseite (7) des Farbkasteneinsatzes (4), der als ein die Duktorwalze (1) berührendes Teil ausgebildeten Stirnfläche (9) des Farbverteilementes und den Farbdosierelementen (3) gebildet wird.

6. Keilfarbkasten für Druckmaschinen nach Anspruch 5, **dadurch gekennzeichnet, dass** das die Duktorwalze (1) berührende Teil als ein rotierendes Element ausgebildet Ist.

## Claims

1. Wedge ink fountain for printing machines with a lower part (2), which is provided with ink metering elements (3) for setting a gap relative to a ductor roller (1), and an ink distributor element (8) equipped with a connection (11) for printing ink, wherein an ink reservoir space (10) disposed under pressure is formed by the faces (9), which are arranged at a spacing from the ductor roller (1), of the ink distributor element (8) and the ink metering elements (3), **characterised in that** an ink fountain insert (4) which is detachably connected with the lower part (2) of the wedge ink fountain and removable is associated in fixedly connected manner with the ink distributor element (8) and the ink reservoir space (10) is formed by the underside (7) of the ink fountain insert (4), that face (9) of the ink distributor element (8) which is arranged at a spacing from the ductor roller (1), and the ink metering elements (3).

2. Wedge ink fountain for printing machines according to claim 1, **characterised in that** the connection (11) for printing ink is connectible with an ink cartridge.

3. Wedge ink fountain for printing machines according to claim 1, **characterised in that** the connection (11) for printing ink is connected with an ink supply installation by way of a pressure switch.

4. Wedge ink fountain for printing machines according to claim 1, **characterised in that** a flat seal is arranged between the ink fountain insert (4) and the lower part (2) of the wedge ink fountain.

5. Wedge ink fountain for printing machines with a lower part (2), which is provided with ink metering elements (3) for setting a gap relative to a ductor roller (1), and an ink distributor element (8) equipped with a connection (11) for printing ink, wherein the face (9) of the ink distributor element (8) together with the ink metering elements (3) forms an ink reservoir space (10) standing under pressure, **characterised in that** an ink fountain insert (4) which is detachably connected with the lower part (2) of the wedge ink fountain and removable is associated in fixedly connected manner with the ink distributor element (8) and the ink reservoir space (10) is formed by the underside (7) of the ink fountain insert (4), the face (9), which is formed as a part contacting the ductor roller (1), of the ink distributor element, and the ink metering elements.

6. Wedge ink fountain for printing machines according to claim 5, **characterised in that** the part contacting the ductor roller (1) is constructed as a rotating element.

## Revendications

1. Encrier en forme de coin pour machines d'impression comportant une partie inférieure (2) composée d'éléments de dosage d'encre (3) pour régler un intervalle par rapport à un cylindre encreur (1), et un élément répartiteur d'encre (8) muni d'un branchement (11) pour l'encre, dont la face frontale (9) de l'élément répartiteur d'encre (8) écartée par rapport au cylindre encreur (1) et les éléments doseurs d'encre (3) forment une chambre de réserve d'encre (10) mise en pression,
**caractérisé en ce qu'**
on associe fixement au répartiteur (8) un insert d'encrier (4) relié de manière amovible à et séparable de la partie inférieure (2) de l'encrier en forme de coin, et
la chambre de réserve d'encre (10) est formée par les faces inférieures (7) de l'insert d'encrier (4), et de la face frontale (9) de l'élément répartiteur d'encre (8) installé à une certaine distance du cylindre encreur (1), et par les éléments doseurs d'encre (3).

2. Encrier en forme de coin pour machines d'impression selon la revendication 1,
**caractérisé en ce que**
le branchement (11) est relié à une cartouche d'encre d'impression.

3. Encrier en forme de coin pour machines d'impression selon la revendication 1,
**caractérisé en ce que**
le branchement (11) de l'encre d'impression est relié à une installation d'alimentation en encre par un bouton poussoir.

4. Encrier en forme de coin pour machines d'impression selon la revendication 1,
**caractérisé par**
un joint plat (5) installé entre l'insert d'encrier (4) et la partie inférieure (2) de l'encrier en forme de coin.

5. Encrier en forme de coin pour machines d'impression comprenant une partie inférieure (2) ayant des éléments de dosage d'encre (3) pour régler l'intervalle un cylindre encreur (1), ainsi qu'un élément répartiteur d'encre (8) équipé d'un branchement (11) pour les encres d'impression, la face inférieure (9) de l'élément répartiteur d'encre (8) formant avec les éléments doseurs d'encre (3), une chambre de réserve d'encre (10) mise en pression,
**caractérisé en ce qu'**
on associe fixement au répartiteur un insert d'encrier (4) relié de manière amovible à et séparable de la partie inférieure (2) de l'encrier en forme de caisson, et la chambre de réserve d'encre (10) est formée par les faces inférieures (7) de l'insert d'encrier (4), de la surface frontale (9) de l'élément répartiteur d'encre constituée comme pièce touchant le cylindre encreur (1), et par les éléments doseurs d'encre (3).

6. Encrier en forme de coin pour machines d'impression selon la revendication 5,
**caractérisé en ce que**
la partie touchant le cylindre encreur (1) est en forme d'élément rotatif.
